# EUROPÄISCHE PATENTSCHRIFT

(11) **EP 3 774 099 B1**
(45) Veröffentlichungstag und Bekanntmachung des Hinweises auf die Patenterteilung: **24.11.2021**
(21) Anmeldenummer: 19716139.1
(22) Anmeldetag: 04.04.2019
(51) Int. Cl.: B21B 37/74, B21B 45/02

(54) **KÜHLEINRICHTUNG UND VERFAHREN ZU DEREN BETRIEB**
COOLING DEVICE AND METHOD FOR OPERATING THE SAME
DISPOSITIF DE REFROIDISSEMENT ET PROCÉDÉ PERMETTANT DE FAIRE FONCTIONNER LEDIT DISPOSITIF

(30) Priorität: 13.04.2018 DE 102018205684
(43) Veröffentlichungstag der Anmeldung: 17.02.2021
(73) Patentinhaber: SMS Group GmbH, 40237 Düsseldorf (DE)
(72) Erfinder:
(74) Vertreter: Kross, Ulrich
(86) Internationale Anmeldenummer: PCT/EP2019/058451
(87) Internationale Veröffentlichungsnummer: WO 2019/197254

(56) Entgegenhaltungen:
- EP-A1- 2 155 411
- JP-A- S5 941 426

## Beschreibung

Die Erfindung betrifft eine Kühleinrichtung zum Kühlen eines metallischen Gutes, insbesondere eines Metallbandes. Die Erfindung betrifft darüber hinaus ein Verfahren zum Betreiben einer entsprechenden Kühleinrichtung.

Kühleinrichtungen dieser Art sind im Stand der Technik hinlänglich bekannt, so beispielsweise aus den europäischen Patentschriften EP 2 155 411 B1 und EP 2 986 400 B1.

Die europäische Patentschrift EP 2 155 411 B1 offenbart eine Kühleinrichtung zur Beeinflussung der Temperaturverteilung über der Breite eines metallischen Gutes, insbesondere eines Walzgutes. Die Kühlvorrichtung weist Düsen auf zur Aufbringung eines Kühlmittels auf das metallische Gut, wobei die Düsen über die Breite verteilt angeordnet sind. Zumindest eine der Düsen ist in ihrer Position bezüglich der Breite des metallischen Gutes einstellbar. Damit ist eine Beeinflussung von ungleichförmigen Temperaturverteilungen über der Breite des Metallbandes in beschränktem Maße möglich. Eine Unterteilung des Kühlbalkens in einzelne Spritzbereiche ist aus dieser Patentschrift nicht bekannt.

Die Unterteilung eines Kühlbalkens in einzelne Spritzbereiche ist jedoch beispielsweise aus der europäischen Patentschrift EP 2 986 400 B1 bekannt. Konkret weist die dort offenbarte Kühleinrichtung mindestens einen Kühlbalken auf, der sich quer zur Transportrichtung des metallischen Gutes beim Durchlaufen der Kühleinrichtung erstreckt. Der mindestens eine Kühlbalken weist - in seiner Längsrichtung, d. h. quer zur Transportrichtung des metallischen Gutes gesehen - zwei äußere und einen zwischen den beiden äußeren Spritzbereichen angeordneten mittleren Spritzbereich auf. In jeden der Spritzbereiche kann über eigens zugordnete individuell ansteuerbare Ventile ein Kühlmedium eingespeist werden, welches dann über die dem jeweiligen Spritzbereich zugeordneten Spritzdüsen auf das zu kühlende metallische Gut aufgebracht wird.

Die japanische Patentanmeldung JP S59 041426 A offenbart die Merkmale des Oberbegriffs des Patentanspruchs 1.

Der Erfindung liegt die Aufgabe zugrunde, eine bekannte Kühleinrichtung sowie ein bekanntes Verfahren zu deren Betrieb dahingehend weiterzubilden, dass die Beaufschlagung des metallischen Gutes mit Kühlmittel verbessert und der Startpunkt eines degressiven Abfalls bzw. eines positiven Anstieges des Volumenstroms des Kühlmittels entlang der Längserstreckung des Kühlbalkens variabel festlegbar wird.

Diese Aufgabe wird durch den Gegenstand des Patentanspruchs 1 gelöst. Demnach ist bei dem mindestens einen Kühlbalken der erfindungsgemäßen Kühleinrichtung mindestens eine Trennwand vorgesehen ist zum Unterteilen des Innenraums des Kühlbalkens in mindestens zwei Kammern, wobei jeder der Spritzbereiche einer anderen der Kammern zugeordnet ist. Die Trennwand ist zumindest näherungsweise entsprechend dem Verlauf der Temperaturverteilung in einem vorbestimmten Breitenabschnitt des metallischen Gutes vor Einlauf in die Kühleinrichtung geformt und die Trennwand ist in dem Kühlbalken über diesem Breitenabschnitt angeordnet. Weiterhin umfasst die Kühleinrichtung mindestens ein - ebenfalls von der Steuereinrichtung ansteuerbares - Steuerelement zum variablen Positionieren der Trennwände innerhalb des Kühlbalkens, insbesondere zum Verfahren der Trennwände in Längsrichtung des Kühlbalkens, und damit zum Verändern der Kammern und der Spritzbereiche jeweils eines Kühlbalkens

Die beanspruchte Unterteilung des Innenraums des Kühlbalkens in eine Mehrzahl von Kammern mit Hilfe von Trennwänden sowie insbesondere die beanspruchte spezielle Formgebung der Trennwände entsprechend dem Verlauf der Temperaturverteilung über der Breite des zu kühlenden Gutes ermöglicht vorteilhafterweise eine besonders effektive und gezielte Kühlung des Gutes. Insbesondere durch die beanspruchte Formgebung der Trennwände, vorzugsweise in Verbindung mit einer unterschiedlichen Einspeisung von Kühlmittel in die durch die Trennwand separierten Kammern, kann die Kühlung besonders gut an den tatsächlichen Kühlbedarf über der Breite des Gutes angepasst werden. Vorteilhafterweise können so konstante, degressive oder progressive Kühlstrategien über der Breite des zu kühlenden Gutes realisiert werden.

Durch diese beanspruchte Verfahrbarkeit der Trennelemente kann insbesondere der Startpunkt eines degressiven Abfalls bzw. eines positiven Anstieges des Volumenstroms des Kühlmittels entlang der Längserstreckung des Kühlbalkens variabel festgelegt und geeignet an Kühlerfordernisse im Einzelfall angepasst werden. Der Startpunkt kann bezogen auf die Breite des zu kühlenden Gutes symmetrisch auf beiden Seiten oder alternativ auch asymmetrisch nur auf einer Seite des zu kühlenden Gutes verstellt werden, je nach Temperaturprofil des in die Kühleinrichtung einlaufenden metallischen Gutes.

Wenn gemäß einem ersten Ausführungsbeispiel zumindest einer der Spritzbereiche eine Mehrzahl von Spritzdüsen aufweist, die über die Fläche des Spritzbereiches verteilt, vorzugsweise in parallelen Reihen in Längsrichtung des Kühlbalkens verlaufend angeordnet sind, bietet das den Vorteil, dass über der Breite des zu kühlenden Gutes auch bogenförmige bzw. gekrümmte Verteilungen der Kühlmittel-Ausbringung möglich sind, die relativ glatt verlaufen, d. h. keine allzu starken Sprünge bzw. Unstetigkeitsstellen im Übergang zwischen einzelnen Teilabschnitten der Verteilung aufweisen.

Bezogen auf die Mitte des zu kühlenden metallischen Gutes kann es vorteilhaft sein, die Anordnung und/oder die Anzahl der Spritzdüsen in den Spritzbereichen symmetrisch oder asymmetrisch zu wählen, je nach Temperaturprofil des in die Kühleinrichtung einlaufenden Gutes, wobei das Temperaturprofil jeweils in geeigneter Weise abzuändern ist.

Vorteilhafterweise sind bei einem Kühlbalken mindestens drei Kammern ausgebildet, d. h. ein linker, ein mittlerer und ein rechter Spritzbereich, weil die Randbereiche des zu kühlenden Gutes in der Regel eine weniger starke Kühlung benötigen als der mittlere Bereich des zu kühlenden Gutes.

Die Kühleinrichtung kann eine Mehrzahl von parallel angeordneten Kühlbalken aufweisen, die jeweils oberhalb oder unterhalb des zu kühlenden Gutes angeordnet sind. Eine solche gruppenweise Zusammenfassung mehrerer Kühlbalken bietet den Vorteil, dass die Verteilung des Kühlmittels über der Breite des Gutes noch glatter, d. h. ohne Sprünge oder stark ausgeprägte Knicke im Volumenstrom des Kühlmittels realisiert werden kann.

Die Steuereinrichtung kann entweder in Form einer Vorsteuerung oder in Form einer Regeleinrichtung ausgebildet sein. In beiden Fällen dient sie dazu, eine vorberechnete Soll-Verteilung des Kühlmittels über der Breite des metallischen Gutes zu realisieren. In beiden Fällen kann der Volumenstrom oder der Druck des Kühlmittels durch geeignetes Einstellen der Ventile und/oder können die Stellglieder zum Positionieren der Trennwände verwendet werden zum Generieren der jeweils gewünschten Soll-Verteilung des Kühlmittels über dem zu kühlenden Gut. Die Soll-Verteilungen des Volumenstromes oder des Druckes des Kühlmittels über der Breite des zu kühlenden Gutes werden vorzugsweise mit einem Kühlmodell berechnet. Dies gilt sowohl für die Ausbildung der Steuereinrichtung in Form einer Vorsteuerung wie auch für deren Ausbildung in Form einer Regeleinrichtung.

Die oben genannte Aufgabe der Erfindung wird weiterhin gelöst durch ein erfindungsgemäßes Verfahren nach Anspruch 14. Die Vorteile dieses Verfahrens entsprechen den oben in Bezug auf die beanspruchte Vorrichtung genannten Vorteilen.

Das Verfahren der Trennwände kann außerhalb oder während eines laufenden Kühlbetriebs erfolgen.

Weitere vorteilhafte Ausgestaltungen der erfindungsgemäßen Kühleinrichtung und des erfindungsgemäßen Verfahrens zu deren Betrieb sind Gegenstand der abhängigen Ansprüche.

Der Beschreibung sind insgesamt 5 Figuren beigefügt, wobei
- Figur 1: die erfindungsgemäße Kühleinrichtung mit einem ersten Ausführungsbeispiel für die Formgebung der Trennwände;
- Figur 2: die erfindungsgemäße Kühleinrichtung mit einem zweiten Ausführungsbeispiel für die Formgebung und Anordnung der Trennwände;
- Figur 3: ein Beispiel für das erfindungsgemäße Kühlmodell
- Figur 4: verschiedene Beispiele für die Realisierung des Volumenstromes des Kühlmittels über der Breite des zu kühlenden Gutes in Abhängigkeit der Temperaturverteilung des in die Kühleinrichtung einlaufenden Gutes; und
- Figur 5: einen Kühlbalken mit variabler Positionierung der Trennwände und die Auswirkung der Verschiebung der Trennwände auf die Verteilung des Volumenstromes des Kühlmittels über der Breite des metallischen Gutes
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt die erfindungsgemäße Kühleinrichtung 100 zum Kühlen eines metallischen Gutes 200. Das metallische Gut 200 durchläuft die Kühleinrichtung 100 in Materialflussrichtung x bzw. in Transportrichtung T des Gutes. Die Kühleinrichtung 100 umfasst gemäß Figur 1 beispielhaft einen Kühlbalken 110 mit einer Mehrzahl, hier beispielhaft N = 3, von paarweise benachbarten Spritzbereichen I, II, III. Diese Spritzbereiche weisen Ihrerseits jeweils mindestens eine Spritzdüse 130 auf zum Sprühen eines Kühlmittels auf das metallische Gut 200. In Figur 1 weist jeder der Spritzbereiche I, II, III eine Mehrzahl von Spritzdüsen auf, die in X- und Y-Richtung verteilt angeordnet sind. Beispielhaft und bevorzugt sind die Spritzdüsen 130 jeweils in parallelen Reichen in Längsrichtung L des Kühlbalkens 110 verlaufend angeordnet. Der Innenraum des Kühlbalkens 110 ist erfindungsgemäß mit Hilfe von Trennwänden 140 in eine Mehrzahl von Kammern unterteilt. Die Trennwände können ortsfest oder verschiebbar innerhalb des Kühlbalkens angeordnet sein. Jeder dieser Kammern ist jeweils einer der Spritzbereiche I, II, III zugeordnet.

Weiterhin sind in Figur 1 beispielhaft drei Ventile 120 zu erkennen zum individuellen Einstellen des Druckes oder des Volumenstroms des Kühlmittels in jedem der Spritzbereiche I, II, III. Das Kühlmittel 300 wird aus einem Kühlmitteltank mit Hilfe einer Pumpe 160 durch die Ventile 120 in die einzelnen Spritzbereich I, II, III individuell eingespeist. Schließlich ist eine Steuereinrichtung 150 vorgesehen zum individuellen Ansteuern der Pumpe 160 sowie der Ventile 120.

In Figur 1 sind beispielhaft zwei Trennwände 140 vorgesehen zum Unterteilen des Kühlbalkens 110 in drei Kammern bzw. drei Spritzbereiche I, II, III. Bezogen auf die Mitte M des metallischen Gutes sind die drei Bereiche symmetrisch ausgebildet; dies bedeutet, dass das insbesondere dem mittleren Spritzbereich II rechts und links der Mitte jeweils eine gleiche Anzahl von Spritzdüsen zugeteilt ist.

Weiterhin zeigt Figur 1 die typischerweise mit Hilfe einer TemperaturErmittlungseinrichtung gemessene Temperaturverteilung des Gutes über dessen Breite vor Einlauf in die Kühleinrichtung bzw. vor Einlauf unter den Kühlbalken 110. Gemäß der vorliegenden Erfindung sind die Trennwände in einem Breitenabschnitt ΔY1, ΔY2 entsprechend dem Temperaturverlauf über demselben Breitenabschnitt ΔY1, ΔY2 geformt.

Figur 2 zeigt im Unterschied dazu ein zweites Ausführungsbeispiel zur Aufteilung des Kühlbalkens 110 in einzelne Kammern und Spritzbereiche, hier fünf Spritzbereiche I, II, III, IV und V. Dementsprechend sind fünf Ventile 120 vorgesehen zum individuellen Einspeisen des Kühlmittels 300 in die einzelnen Kammern bzw. Spritzbereiche. Im Unterschied zu dem ersten Ausführungsbeispiel gemäß Figur 1 ist das bei dem in Figur 2 gezeigten zweiten Ausführungsbeispiel die Anordnung bzw. die Anzahl der Spritzdüsen 130 bezogen auf die Mitte M des metallischen Gutes unsymmetrisch. Zu erkennen ist dies insbesondere daran, dass in der rechten Hälfte des mittleren Spritzbereiches III mehr Spritzdüsen 130 angeordnet sind, als in seinem linken Teil.

Bei den in den Figuren 1 und 2 gezeigten Ausführungsbeispielen verlaufen die Trennwände 140 jeweils zwischen den Spritzdüsen 130. In beiden Ausführungsbeispielen sind die Trennwände stufenförmig ausgebildet; alternativ können sie jedoch auch gerade verlaufend oder bogenförmig, insbesondere parabelförmig ausgebildet sein. Wie gesagt: Idealerweise sind die Trennwände exakt entsprechend der Temperaturverteilung in einem entsprechenden Breitenabschnitt geformt. In der Praxis genügt oftmals eine Annäherung der Form der Trennwände an die Temperaturverteilung, beispielsweise durch die Stufen- bzw. Treppenfunktion oder durch eine Gerade. Die Anzahl der Kammern bzw. Spritzbereiche pro Kühlbalken ist grundsätzlich beliebig. Je mehr Kammern bzw. Spritzbereiche realisiert werden, desto genauer kann eine gewünschte Verteilung für das Kühlmittel über der Breite des Gutes eingestellt werden.

Gemäß einer Variante kann die Steuereinrichtung in Form einer Vorsteuerung ausgebildet sein zum geeigneten Einstellen der Ventile 120 und/oder der Stellglieder 144 zum Positionieren der Trennwände im Hinblick auf Sollwerte, insbesondere eine berechnete bzw. vorbestimmte Soll-Verteilung für das Kühlmittel 300 über dem metallischen Gut.

Alternativ kann die Steuereinrichtung 150 auch in Form einer Regeleinrichtung ausgebildet sein zum Regeln einer Ist-Verteilung des Volumenstromes des Kühlmittels auf eine vorgegebene Soll-Verteilung des Kühlmittels über dem metallischen Gut durch variable Ansteuerung der Ventile 120 und/oder der Stellelemente 144 für die Positionierung der Trennwände 140. Dabei repräsentieren dann die Ventil 120 und/oder die Stellelemente 144 die Stellglieder des Regelkreises.

Zur Berechnung der Verteilung des Kühlmittels über dem metallischen Gut, insbesondere über dessen Breite als Sollwerte für die Vorsteuerung oder die Regeleinrichtung empfiehlt sich die Verwendung eines Kühlmodells, wie beispielhaft in Figur 3 gezeigt.

Bei dem Kühlmodell handelt es sich um ein Computerprogramm, welches auf Basis von den in Figur 3 genannten Primärdaten, den in einer Datenbank des Kühlmodells vorhandenen Daten sowie auf Basis von Messungen, wie in Figur 3 jeweils beispielhaft genannt, verschiedene Sollwerte berechnet, insbesondere die Soll-Verteilung des Kühlmittels über der Breite des zu kühlenden metallischen Gutes. Alle in Figur 3 genannten einzelnen Daten bzw. Parameter oder Sollwerte verstehen sich als lediglich beispielhaft. Dies bedeutet, dass für die Berechnung bestimmter Sollwerte nicht zwingend notwendig immer alle auf der Eingangsseite des Kühlmodels beispielhaft genannten Eingangsgrößen verwendet müssen.

Figur 4 zeigt eine Auswahl verschiedener Temperaturprofile über der Breite des zu kühlenden Gutes vor Einlauf in die erfindungsgemäße Kühleinrichtung 100 mit qualitativer Darstellung beispielhafter sinnvoller Kühlstrategien. Der gestrichelte Kurvenverlauf bezeichnet jeweils das Temperaturprofil des metallischen Gutes vor Einlauf in die Kühleinrichtung. Die darüber dargestellte durchgezogene Linie ist jeweils charakteristisch für die erfindungsgemäße Verteilung des Kühlmittels innerhalb der Kühleinrichtung zur Behandlung des einlaufenden Temperaturprofils.

So ist beispielhaft in der oberen Abbildung von Figur 4 zu erkennen, dass bei dem einlaufenden metallisches Gut die Ränder im Vergleich zur Mitte weniger stark erwärmt sind, dementsprechend muss auch der Kühlmittelvolumenstrom an den Rändern nur weniger stark ausgeprägt sein als in der Mitte. Umgekehrt zeigt die mittlere Abbildung in Figur 4 das Beispiel, dass die Ränder stärker erwärmt sind als die Mitte. Dementsprechend muss der Kühlmittelstrom an den Rändern verstärkt werden, um ein gleichmäßiges Kühlprofil über der gesamten Breite des Gutes zu realisieren. Während die obere und mittlere Abbildung in Figur 4 eine symmetrische Verteilung des Kühlmittels erfordern, was einhergeht mit einer symmetrischen Aufteilung der Spritzbereiche über der länge des Kühlbalkens und einer symmetrischen Anordnung der Spritzdüsen und vorzugsweise auch einer symmetrischen Anordnung der Spritzdüsen innerhalb der Spritzbereiche, so zeigt die untere Abbildung in Figur 4 einen asymmetrischen Temperatur- und Kühlmittelverlauf. Konkret ist zu erkennen, dass die Temperatur am linken Randbereich keinen Unterschied zur Mitte des Gutes aufweist, während im rechten Randbereich die Temperatur deutlich abgefallen ist. Dementsprechend muss auch die dafür erforderliche Kühlmittelverteilung im linken Randbereich nahezu konstant bzw. unverändert sein gegenüber dem Mittenbereich des zu kühlenden Gutes, während die Ausbringung des Kühlmittelvolumenstromes am rechten Rand deutlich verringert werden muss.

Figur 5 zeigt schließlich ein Ausführungsbeispiel der vorliegenden Erfindung, bei welchem die Trennwände 140 in Längsrichtung des Kühlbalkens 110 verfahrbar sind. Wie in der unteren Abbildung von Figur 5 erkennbar ist, bewirkt ein Verfahren der Trennwände 140 eine Verschiebung des Startzeitpunktes für den Beginn eines degressiven Verlaufes der Kühlmittelverteilung. Konkret werden die rechte und die linke Trennwand 140 bei dem in Figur 5 gezeigten Ausführungsbeispiel jeweils nach außen verfahren (siehe gestrichelte Linie); dies hat die Konsequenz, dass auch die Startzeitpunkte für den degressiven Abfall des Kühlmittel-Volumenstromes jeweils rechts und links nach außen, d. h. zu den Rändern des metallischen Gutes hin verschoben werden.

### Bezugszeichenliste

- 100: Kühleinrichtung
- 110: Kühlbalken
- 120: Ventile
- 130: Spritzdüsen
- 140: Trennwände
- 144: Stellelemente zum Positionieren der Trennwände
- 150: Steuereinrichtung
- 160: Pumpe
- 200: metallisches Gut
- 300: Kühlmittel
- 400: Kühlmodell

- I, II, III: Spritzbereiche
- L, x: Längsrichtung des Kühlbalkens
- M: Mitte des metallischen Gutes
- n, N: Anzahl von Spritzbereichen
- T, Y: Transportrichtung des metallischen Gutes
- Temp: Temperatur (-verteilung)
- ΔY1, ΔY2: Breitenabschnitte

## Patentansprüche

1. Kühleinrichtung (100) zum Kühlen eines metallischen Gutes (200), aufweisend:
mindestens einen Kühlbalken (110) mit einer Mehrzahl N von paarweise benachbarten Spritzbereichen (I, II, III), welche ihrerseits jeweils mindestens eine Spritzdüse (130) aufweisen zum Sprühen eines Kühlmittels auf das metallische Gut;
Ventile (120) zum individuellen Einstellen des Druckes oder des Volumenstroms des Kühlmittels (300) in jedem der Spritzbereiche (I, II, III);
eine Steuereinrichtung (150) zum individuellen Ansteuern der Ventile (120); und
eine Temperaturermittlungseinrichtung zum Ermitteln der Verteilung der Temperatur des metallischen Gutes über dessen Breite vor dem Einlauf des metallischen Gutes in die Kühleinrichtung;
wobei mindestens eine Trennwand (140) vorgesehen ist zum Unterteilen des Innenraums des Kühlbalkens (110) in mindestens zwei Kammern, wobei jeder der Spritzbereiche (I, II, III) einer anderen der Kammern zugeordnet ist; und
wobei die Trennwand zumindest näherungsweise entsprechend dem Verlauf der Temperaturverteilung in einem vorbestimmten Breitenabschnitt des metallischen Gutes vor Einlauf in die Kühleinrichtung geformt ist; und
dass die Trennwand in dem Kühlbalken über diesem Breitenabschnitt anordnet ist
**dadurch gekennzeichnet,**
**dass** mindestens ein - ebenfalls von der Steuereinrichtung (150) ansteuerbares - Stellelement (144) vorgesehen ist zum variablen Positionieren der Trennwand (140) innerhalb des Kühlbalkens (110), insbesondere zum Verfahren der Trennwand (140) in Längsrichtung (L) des Kühlbalkens, und damit zum Verändem der Kammern und der Spritzbereiche (I, II, III) eines Kühlbalkens (110).

2. Kühleinrichtung (100) nach Anspruch 1,
**dadurch gekennzeichnet,**
**dass** zumindest einer der Spritzbereiche (I, II, III) eine Mehrzahl von Spritzdüsen (130) aufweist, die in x- und y-Richtung verteilt, vorzugsweise in parallelen Reihen in Längsrichtung (L) des Kühlbalkens (110) verlaufend angeordnet sind.

3. Kühleinrichtung (100) nach einem der vorangegangenen Ansprüche,
**dadurch gekennzeichnet,**
**dass** die Anordnung und/oder Anzahl der Spritzdüsen (130) in den Spritzbereichen des Kühlbalkens bezogen auf die Mitte (M) des metallischen Gutes in Breitenrichtung symmetrisch oder asymmetrisch ist.

4. Kühleinrichtung (100) nach einem der vorangegangenen Ansprüche,
**dadurch gekennzeichnet,**
**dass** die Trennwände (140) zwischen den Spritzdüsen (130) verlaufen.

5. Kühleinrichtung (100) nach einem der vorangegangenen Ansprüche,
**dadurch gekennzeichnet,**
**dass** die Trennwände (140) geradlinig, stufenförmig oder gebogen, insbesondere parabelförmig ausgebildet sind.

6. Kühleinrichtung (100) nach einem der vorangegangenen Ansprüche,
**dadurch gekennzeichnet,**
**dass** für die ganzzahlige Mehrzahl N von Kammern innerhalb des Kühlbalkens gilt: N≥3.

7. Kühleinrichtung (100) nach Anspruch 6,
**dadurch gekennzeichnet,**
**dass** bei N=3 ein linker, ein mittlerer und ein rechter Spritzbereich (I, II, III) gegeben ist, welche jeweils trapezförmig ausgebildet sind.

8. Kühleinrichtung (100) nach einem der vorangegangenen Ansprüche,
**dadurch gekennzeichnet,**
**dass** jeweils eine Mehrzahl von parallel angeordneten Kühlbalken zu einer Gruppe zusammengefasst ist.

9. Kühleinrichtung (100) nach einem der vorangegangenen Ansprüche,
**dadurch gekennzeichnet,**
**dass** die Steuereinrichtung (150) in Form einer Vorsteuerung ausgebildet ist zum geeigneten Einstellen der Ventile (120) und/oder der Stellglieder (144) zum Positionieren der Trennwände (140) im Hinblick auf Sollwerte, insbesondere eine berechnete Soll-Verteilung für das Kühlmittel (300) über dem metallischen Gut (200).

10. Kühleinrichtung (100) nach einem der Ansprüche 1 bis 8,
**dadurch gekennzeichnet,**
**dass** die Steuereinrichtung (150) in Form einer Regeleinrichtung ausgebildet ist zum Regeln einer Ist-Verteilung des Volumenstroms oder des Druckes des Kühlmittels (300) auf eine vorgegebene Soll-Verteilung des Volumenstromes oder des Druckes des Kühlmittels über dem metallischen Gut (200) durch geeignete variable Ansteuerung der Ventile (120) und/oder der Stellelemente (144) für die Positionierung der Trennwände (140), wobei die Ventile und/oder die Stellelemente die Stellglieder des Regelkreises repräsentieren.

11. Kühleinrichtung (100) nach Anspruch 9 oder 10,
**gekennzeichnet durch**
ein Kühlmodell (400) zum Berechnen der Soll-Verteilung, insbesondere des Volumenstromes oder des Druckes, des Kühlmittels über dem metallischen Gut (200), insbesondere über dessen Breite, für die Vorsteuerung oder die Regeleinrichtung.

12. Kühleinrichtung (100) nach Anspruch 11,
**dadurch gekennzeichnet,**
**dass** das Kühlmodell (400) weiterhin ausgebildet ist, die Soll-Verteilung des Kühlmittels über dem metallischen Gut (200) in Abhängigkeit folgender dem Kühlmodell zugeführter Messgrößen zu berechnen:
- der Temperatur oder des Temperaturverlaufes des Gutes (200), vorzugsweise in dessen Längen- und Breitenrichtung am Eingang und/oder am Ausgang der Kühleinrichtung, insbesondere vor- und/oder hinter dem Kühlbalken; und/oder
- der Ist-Eigenschaft des Gutes (200), z.B. der Härte, der Zähigkeit, des Restaustenit-Gehaltes, am Ausgang der Kühleinrichtung; und/oder
- der Temperatur des Kühlmittels beim Aufsprühen auf das metallische Gut (200).

13. Kühleinrichtung (100) nach einem der vorangegangenen Ansprüche,
**dadurch gekennzeichnet, dass**
die Anzahl der Spritzbereiche (I, II, III) mit individueller Kühlmitteleinspeisung und/oder die Anzahl der Spritzdüsen (130) pro Flächeneinheit eines Spritzbereiches in Abhängigkeit einer gewünschten Kühlmittel-Beaufschlagungsdichte gewählt ist.

14. Verfahren zum Betreiben einer Kühleinrichtung (100) nach einem der vorangegangenen Ansprüche,
**dadurch gekennzeichnet**,
die Trennwände (140) zwischen zwei benachbarten Stellbereichen (I, II, III) vorzugsweise in Längsrichtung (L) des Kühlbalkens (110) geeignet verfahren werden zum Anpassen der Position der Trennwände an den Verlauf der Temperaturverteilung des metallischen Gutes über dessen Breite vor Einlauf in die Kühleinrichtung oder zum Einstellen einer gewünschten Soll-Verteilung des Druckes oder des Volumenstromes des Kühlmittels (300) über der Breite des metallischen Gutes (200).

15. Verfahren nach Anspruch 14,
**dadurch gekennzeichnet,**
**dass** die Trennwände (140) beiderseits der Mitte (M) des Kühlbalkens (110) symmetrisch oder asymmetrisch in Bezug auf die Mitte (M) des Kühlbalkens (110) verfahren werden.

16. Verfahren nach einem der Ansprüche 14 oder 15,
**dadurch gekennzeichnet,**
**dass** das Verfahren der Trennwände - insbesondere im Rahmen der Vorsteuerung oder der Regelung der Position der Trennwände - auch während des laufenden Kühlbetriebs erfolgen kann.

## Claims

1. Cooling device (100) for cooling a metallic product (200), comprising:
at least one cooling bar (110) with a plurality N of spraying regions (I, II, III) adjacent in pairs, each spraying region having at least one spray nozzle (130) for spraying a coolant on the metallic product;
valves (120) for individual setting of the pressure or the volume flow of the coolant (300) in each of the spraying regions (I, II, III);
a control device (150) for individual activation of the valves (120); and
a temperature determining device for determining the distribution of the temperature of the metallic product over its width before entry of the metallic product into the cooling device;
wherein at least one partition wall (140) is provided for dividing the interior of the cooling bar (110) into at least two chambers,
wherein each of the spraying regions (I, II, III) is assigned to a different one of the chambers;
wherein the partition wall is shaped at least approximately in accordance with the course of the temperature distribution in a predetermined width section of the metallic product before entry into the cooling device; and
the partition wall is arranged in the cooling bar over this width section,
**characterised in that**
at least one setting element (144), which is also activatable by the control device (150), is provided for the variable positioning of the partition wall (140) within the cooling bar (110),
in particular for moving the partition wall (140) in the longitudinal direction (L) of the cooling bar, and thus for changing the chambers and the spraying regions (I, II, III) of a cooling bar (110).

2. Cooling device (100) according to claim 1,
**characterised in that**
at least one of the spraying regions (I, II, III) has a plurality of spray nozzles (130) distributed in the x direction and y direction, preferably arranged to run in parallel rows in the longitudinal direction (L) of the cooling bar (110).

3. Cooling device (100) according to one of the preceding claims,
**characterised in that**
the arrangement and/or number of spray nozzles (130) in the spraying regions of the cooling bar is or are symmetrical or asymmetrical in the width direction in relation to the centre (M) of the metallic product.

4. Cooling device (100) according to any one of the preceding claims,
**characterised in that**
the partition walls (140) run between the spray nozzles (130).

5. Cooling device (100) according to any one of the preceding claims,
**characterised in that**
the partition walls (140) are formed to be straight, step-shaped or curved, in particular parabolic.

6. Cooling device (100) according to any one of the preceding claims,
**characterised in that**
for a whole-number plurality N of chambers within the cooling bar the relationship N ≥ 3 applies.

7. Cooling device (100) according to claim 6,
**characterised in that**
when N = 3 there is a left, a middle and a right spraying area (I, II, III), each of which is trapezoidal.

8. Cooling device (100) according to any one of the preceding claims,
**characterised in that**
in each case several cooling bars arranged in parallel are combined to form a group.

9. Cooling device (100) according to any one of the preceding claims,
**characterised in that**
the control device (150) is configured in the form of a pilot control for suitable setting of the valves (120) and/or the actuators (144) for positioning the partition walls (140) with respect to target values, in particular a calculated target distribution for the coolant (300) over the metallic product (200).

10. Cooling device (100) according to any one of claims 1 to 8,
**characterised in that**
the control device (150) is configured in the form of a regulating device for regulating an actual distribution of the volume flow or the pressure of the coolant (300) to a predetermined target distribution of the volume flow or of the pressure of the coolant over the metallic product (200) by suitable variable activation of the valves (120) and/or the setting elements (144) for the positioning of the partition walls (140), wherein the valves and/or the adjusting elements represent the actuators of the control loop.

11. Cooling device (100) according to claim 9 or 10,
**characterised in that**
a cooling model (400) for calculating the target distribution, in particular the volume flow or the pressure, of the coolant over the metallic product (200), in particular over its width, for the pilot control or the control device.

12. Cooling device (100) according to claim 11,
**characterised in that**
the cooling model (400) is additionally designed to calculate the target distribution of the coolant over the metallic product (200) as a function of the following measured variables supplied to the cooling model:
- the temperature or the temperature course of the product (200), preferably in the length and width direction thereof at the inlet and/or outlet of the cooling device, in particular in front of and/or behind the cooling bar; and/or
- the actual characteristic of the product (200), for example the hardness, viscosity or residual austenite content, at the outlet of the cooling device; and/or
- the temperature of the cooling during spraying onto the metallic product (200).

13. Cooling device (100) according to any one of the preceding claims,
**characterised in that**
the number of spraying regions (I, II, III) with individual coolant feed and/or the number of spray nozzles (130) per unit area of a spraying region is or are selected as a function of a desired coolant exposure density.

14. Method for operating a cooling device (100) according to any one of the preceding claims,
**characterised in that**
the partition walls (140) between two adjacent spraying areas (I, II, III) are preferably suitably moved in the longitudinal direction (L) of the cooling bar (110) for adaptation of the position of the partition walls to the course of the temperature distribution of the metallic product over its width before entry into the cooling device or for setting a desired target distribution of the pressure or the volume flow of the coolant (300) over the width of the metallic product (200).

15. Method according to claim 14,
**characterised in that**
the partition walls (140) on both sides of the centre (M) of the cooling bar (110) are moved symmetrically or asymmetrically with respect to the centre (M) of the cooling bar (110).

16. Method according to one of claims 14 and 15,
**characterised in that**
the movement of the partition walls - in particular as part of the pilot control or the regulation of the position of the partition walls - can also take place during ongoing cooling operation.

## Revendications

1. Mécanisme de refroidissement (100) destiné au refroidissement d'un produit métallique (200), qui présente :
au moins une traverse de refroidissement (110) qui comprend une multitude N de zones de pulvérisation (I, II, III) disposées par paires dans des positions respectivement adjacentes, qui présentent, pour leur part, respectivement au moins une buse de pulvérisation (130) qui est destinée à pulvériser un agent de refroidissement sur le produit métallique ;
des soupapes (120) qui sont destinées au réglage individuel de la pression ou du courant volumique de l'agent de refroidissement (300) dans chacune des zones de pulvérisation (I, II, III) ;
un mécanisme de commande (150) qui est destiné à la commande individuelle des soupapes (120) ; et
un mécanisme de détermination de la température qui est destiné à déterminer la distribution de la température du produit métallique sur la largeur de ce dernier avant l'entrée du produit métallique dans le mécanisme de refroidissement ;
dans lequel au moins une paroi de séparation (140) est prévue afin de subdiviser l'espace intérieur de la traverse refroidissement (110) en au moins deux chambres ; dans lequel chacune des zones de pulvérisation (I, II, III) est attribuée à une chambre différente ; et
dans lequel la paroi de séparation est configurée au moins de manière approximative de manière correspondante à l'allure de la distribution de la température dans un tronçon prédéterminé sur la largeur du produit métallique avant l'entrée dans ce dernier dans le mécanisme de refroidissement ; et
et dans lequel la paroi de séparation est disposée, dans la traverse de refroidissement, sur l'étendue de ce tronçon en largeur ;
**caractérisé**
**en ce que** l'on prévoit au moins un organe de réglage (144) - qui peut également être commandé à partir du mécanisme de commande (150) - pour le positionnement variable de la paroi de séparation (140) au sein de la traverse lors de refroidissement (110), en particulier pour le déplacement de la paroi de séparation (140) dans la direction longitudinale (L) de la traverse de refroidissement et par conséquent pour la modification des chambres et des zones de pulvérisation (I, II, III) d'une traverse de refroidissement (110).

2. Mécanisme de refroidissement (100) selon la revendication 1, **caractérisé en ce qu'**au moins une des zones de pulvérisation (I, II, III) présente une multitude de buses de pulvérisation (130) qui sont disposées en étant réparties dans les directions x et y, de préférence en s'étendant en formant des rangées parallèles dans la direction longitudinale (L) de la traverse de refroidissement (110).

3. Mécanisme de refroidissement (100) selon l'une quelconque des revendications précédentes, **caractérisé en ce que** l'agencement et/ou la quantité des buses de pulvérisation (130) dans les zones de pulvérisation de la traverse de refroidissement est/sont symétrique(s) ou asymétrique(s) par rapport au milieu (M) du produit métallique dans la direction en largeur.

4. Mécanisme de refroidissement (100) selon l'une quelconque des revendications précédentes, **caractérisé en ce que** les parois de séparation (140) s'étendent entre les buses de pulvérisation (130).

5. Mécanisme de refroidissement (100) selon l'une quelconque des revendications précédentes, **caractérisé en ce que** les parois de séparation (140) sont réalisées pour prendre une configuration de forme rectiligne, de forme étagée ou de forme cintrée, en particulier une configuration en forme de parabole.

6. Mécanisme de refroidissement (100) selon l'une quelconque des revendications précédentes, **caractérisé en ce que**, en ce qui concerne la multitude correspondant à un nombre entier N des chambres au sein de la traverse de refroidissement, N ≥ 3.

7. Mécanisme de refroidissement (100) selon la revendication 6, **caractérisé en ce que**, dans le cas où N = 3, on dispose d'une zone de pulvérisation située à gauche, d'une zone de pulvérisation en position médiane et d'une zone de pulvérisation située à droite (I, II, III), qui sont respectivement réalisées pour prendre une configuration en forme de trapèze.

8. Mécanisme de refroidissement (100) selon l'une quelconque des revendications précédentes, **caractérisé en ce que** respectivement une multitude de traverses de refroidissement qui sont disposées en parallèle sont rassemblés pour former un groupe.

9. Mécanisme de refroidissement (100) selon l'une quelconque des revendications précédentes, **caractérisé en ce que** le mécanisme de commande (150) est réalisé sous la forme d'une commande pilote pour le réglage approprié des soupapes (120) et/ou des organes de réglage (144) à des fins de positionnement des parois de séparation (140) par rapport à des valeurs de consigne, en particulier par rapport à une distribution de consigne calculée pour l'agent de refroidissement (300) sur toute l'étendue du produit métallique (200).

10. Mécanisme de refroidissement (100) selon l'une quelconque des revendications 1 à 8, **caractérisé en ce que** le mécanisme de commande (150) est réalisé sous la forme d'un mécanisme de régulation qui est destiné au fait de régler une distribution réelle du courant volumique ou de la pression de l'agent de refroidissement (300) à une distribution de consigne prédéfinie du courant volumique ou de la pression de l'agent de refroidissement sur toute l'étendue du produit métallique (200) par l'intermédiaire d'une commande variable appropriée des soupapes (120) et/ou des éléments de réglage (144) pour le positionnement des parois de séparation (140) ; dans lequel les soupapes et/ou les éléments de réglage représentent les organes de réglage du circuit de régulation.

11. Mécanisme de refroidissement (100) selon la revendication 9 ou 10, **caractérisé par** un modèle de refroidissement (400) qui sert à calculer la distribution de consigne, en particulier du courant volumique ou de la pression de l'agent de refroidissement sur toute l'étendue du produit métallique (200), en particulier sur la largeur de ce dernier, pour la commande pilote ou le mécanisme de régulation.

12. Mécanisme de refroidissement (100) selon la revendication 11, **caractérisé en ce que** le modèle de refroidissement (400) est en outre réalisé à des fins de calcul de la distribution de consigne de l'agent de refroidissement sur toute l'étendue du produit métallique (200) en fonction de valeurs de mesure qui ont été transmises au modèle de refroidissement, à savoir :
- en fonction de la température ou l'allure de la température du produit (200), de préférence dans la direction en longueur et en largeur de ce dernier, à l'entrée et/ou à la sortie du mécanisme de refroidissement, en particulier devant et/ou derrière la traverse de refroidissement ; et/ou
- en fonction de la propriété réelle du produit (200), par exemple de la dureté, de la ductilité, de la teneur résiduelle en austénite, à la sortie du mécanisme de refroidissement ; et/ou
- en fonction de la température de l'agent de refroidissement au cours de la pulvérisation sur le produit métallique (200).

13. Mécanisme de refroidissement (100) selon l'une quelconque des revendications précédentes, **caractérisé en ce que** la quantité des zones de pulvérisation (I, II, III) qui comprennent une alimentation individuelle en ce qui concerne l'agent de refroidissement et/ou la quantité des buses de pulvérisation (130) par une unité de surface d'une zone de pulvérisation est/sont sélectionnée(s) en fonction d'une épaisseur de sollicitation désirée de l'agent de refroidissement.

14. Procédé destiné à la mise en service d'un mécanisme de refroidissement (100) selon l'une quelconque des revendications précédentes, **caractérisé en ce que** les parois de séparation (140) entre deux zones de réglage voisines (I, II, III) sont soumises à un déplacement de manière appropriée, de préférence dans la direction longitudinale (L) de la traverse de refroidissement (110), à des fins d'adaptation de la position des parois de séparation à l'allure de la distribution de la température du produit métallique sur la largeur de ce dernier avant son entrée dans le mécanisme de refroidissement ou à des fins de réglage d'une distribution de consigne désirée de la pression ou du courant volumique de l'agent de refroidissement (300) sur toute la largeur du produit métallique (200).

15. Procédé selon la revendication 14, **caractérisé en ce que** les parois de séparation (140) sont soumises à un déplacement, de part et d'autre du milieu (M) de la traverse de refroidissement (110), de manière symétrique ou de manière asymétrique par rapport au milieu (M) de la traverse de refroidissement (110).

16. Procédé conformément à l'une quelconque des revendications 14 et 15, **caractérisé en ce que** le déplacement des parois de séparation - en particulier dans le cadre de la commande pilote ou de la régulation de la position des parois de séparation - peut également avoir lieu au cours du déroulement de la mise en oeuvre du refroidissement.
